# EUROPÄISCHE PATENTSCHRIFT

(11) **EP 2 019 783 B1**
(45) Veröffentlichungstag und Bekanntmachung des Hinweises auf die Patenterteilung: **27.07.2011**
(21) Anmeldenummer: 07723908.5
(22) Anmeldetag: 03.04.2007
(51) Int. Cl.: B65B 19/22, B65B 35/54, B65B 53/02

(54) **VERFAHREN UND VORRICHTUNG ZUM HERSTELLEN VON ZIGARETTENPACKUNGEN**
METHOD AND DEVICE FOR PRODUCING CIGARETTE PACKAGES
PROCÉDÉ ET DISPOSITIF DE FABRICATION DE PAQUETS DE CIGARETTES

(30) Priorität: 23.05.2006 DE 102006024559
(43) Veröffentlichungstag der Anmeldung: 04.02.2009
(73) Patentinhaber: Focke & Co. (GmbH & Co. KG), 27283 Verden (DE)
(72) Erfinder: STILLER, Martin, 27283 Verden (DE); ROESLER, Burkard, 27337 Blender (DE); SCHMIDT, Jens, 28879 Grasberg (DE); SCHWECKE, Jürgen, 27318 Hilgermissen (DE)
(74) Vertreter: Bolte, Erich
(86) Internationale Anmeldenummer: PCT/EP2007/002967
(87) Internationale Veröffentlichungsnummer: WO 2007/134669

(56) Entgegenhaltungen:
- EP-A- 1 055 603
- EP-A1- 0 778 205
- EP-A1- 1 652 772
- US-A- 2 037 631

## Beschreibung

Die Erfindung betrifft ein Verfahren zum Herstellen von (Hart-)Packungen mit den Merkmalen des Oberbegriffs des Anspruchs 1 sowie eine Vorrichtung gemäß Oberbegriff des Anspruchs 3.

Die Schrumpfbehandlung von Zigarettenpackungen des Typs Klappschachtel mit einer Außenumhüllung aus Folie ist grundsätzlich bekannt. Bei der Vorrichtung gemäß EP 1652772 A1 werden die Packungen paarweise übereinander liegend in Dichtfolge an Heizplatten vorbeigefördert. Während einer Stillstandsphase wird Wärme auf die nach oben gerichteten großflächigen Packungsseiten, nämlich Vorderseite oder Rückseite der übereinander liegenden Packungen übertragen. Die Handhabung der Heizplatten ist wegen der Anordnung zwischen den übereinander liegenden Packungsreihen schwierig. Darüber hinaus ist bei der Positionierung der Packungen einerseits und der Schrumpforgane andererseits in Relativstellung übereinander der Zugang zu den Organen erschwert, insbesondere bei Wartungs- und Reparaturzwecken sowie bei der Beseitigung von Fehlpackungen.

Bekannt ist der Transport einzelner Packungen mit Abstand voneinander im Bereich einer Schrumpfstation durch EP 1 055 603 A1. Die in einer einzelnen Reihe mit Abstand voneinander zugeführten Packungen werden im Bereich der Schrumpfstation zwischen einem Obergurt und einem Untergurt transportiert, wobei die Fördertrume der beiden Gurte durch feststehende Heizplatten mit Wärme beaufschlagt sind. Die Packungen werden kontinuierlich transportiert. Die starre, unbewegliche Anordnung der Heizplatten und die sich daraus ergebende Stellung der an den Heizplatten gleitend entlanggeführten Gurte ist problematisch für die Übertragung gleichmäßiger, exakt dosierter Schrumpfwärme. Im Anschluss an die Schrumpfstation werden die Packungen in Dichtreihe, einzeln aneinander liegend, abtransportiert.

Der Erfindung liegt die Aufgabe zugrunde, Verfahren und Vorrichtung zum Herstellen von insbesondere Zigarettenpackungen, einschließlich einer Schrumpfbehandlung, vorzuschlagen, bei denen eine hohe Leistungsfähigkeit bei exaktem Behandlungsergebnis gewährleistet ist.

Die Lösung dieser Aufgabe liegt in den kennzeichnenden Merkmalen des Anspruchs 1 hinsichtlich des Verfahrens und in den kennzeichnenden Merkmalen des Anspruchs 3 hinsichtlich der Ausbildung der Vorrichtung.

Die erfindungsgemäße Vorrichtung ist mindestens im Bereich einer Schrumpfstation mit zwei parallelen Packungsförderern versehen, die je eine Packungsreihe fördern, wobei im Bereich der Schrumpforgane, insbesondere der jeder Packungsreihe zugeordneten Heizplatten, während momentanen Stillstands die Heizplatten an Oberseite und/oder Unterseite der Packungen Anlage erhalten zur Übertragung der vorgegebenen Schrumpfwärme.

Die Packungsförderer sind so ausgebildet, dass die Unterseite, nämlich Vorderseite oder Rückseite der Packungen, frei ist für die Anlage der Heizplatten. Die Packungen werden zu diesem Zweck durch Saugluft und/oder durch mechanische Halteorgane an einem oberhalb der Packungen oder neben diesen verlaufenden Packungsförderer gehalten.

Bei der Positionierung der in zwei Reihen zugeführten Packungen in Gruppen aus übereinander liegenden Packungen besteht eine Besonderheit darin, dass die Packungen in versetzten Ebenen im Bereich einer Gruppierstation ankommen, und zwar insbesondere durch mit aufwärts gerichteter oder abwärts gerichteter Neigung verlaufenden Packungsförderern, deren Höhenabstand im Bereich einer Querverschiebung der Packungen im Wesentlichen der Höhe einer einzelnen Packung entspricht.

Das erfindungsgemäße Verfahren sowie Ausführungsbeispiele der Vorrichtung werden nachfolgend anhand der Zeichnungen näher erläutert. Es zeigt:
- Fig. 1: eine Vorrichtung zur Behandlung von (Zigaretten-)Packungen als Teil einer Verpackungsmaschine in schematischer Seitenansicht,
- Fig. 2: die Vorrichtung gemäß Fig. 1 in Draufsicht entsprechend Pfeil II in Fig. 1,
- Fig. 3: eine Einzelheit der Vorrichtung gemäß Fig. 1, Fig. 2 im Querschnitt bzw. in Queransicht in der Ebene III-III der Fig. 2 bei vergrößertem Maßstab,
- Fig. 4: eine Einzelheit der Fig. 2 in der Querebene IV-IV der Fig. 2, ebenfalls in vergrößertem Maßstab,
- Fig. 5: ein besonderer Bereich von Packungsförderern in Seitenansicht, nämlich die Einzelheit V in Fig. 1, bei vergrößertem Maßstab,
- Fig. 6: die Einzelheit gemäß Fig. 5 bei veränderter Stellung von Organen,
- Fig. 7: ein anderes Ausführungsbeispiel der Vorrichtung in einer Darstellung analog zu Fig. 1,
- Fig. 8: die Vorrichtung gemäß Fig. 7 in Draufsicht gemäß Pfeil VIII in Fig. 7,
- Fig. 9: den Bereich einer Schrumpfstation in Fig. 7 in Draufsicht bzw. im Horizontal- schnitt entsprechend Ebene IX-IX in Fig. 7, bei vergrößertem Maßstab,
- Fig. 10: ein anderes Ausführungsbeispiel der Vorrichtung in schematischer Seitenan- sicht entsprechend Fig. 1.

Die Ausführungsbeispiele befassen sich mit der Behandlung von quaderförmigen Packungen 10, nämlich Zigarettenpackungen des Typs Klappschachtel. Die Packungen 10 sind durch eine großflächige Vorderseite 11, eine gegenüberliegende Rückseite 11, durch Seitenflächen 13, 14 sowie durch Stirnfläche 15 und Bodenfläche 16 begrenzt. Die aus dünnem Karton bestehenden (Hart-)Packungen 10 sind von einer Außenumhüllung aus einer schrumpffähigen Folie umgeben.

Die von einer Verpackungsmaschine kommenden Packungen 10 werden im Bereich eines Folienrevolvers 17 mit der Außenumhüllung versehen. Diese wird in üblicher Weise zunächst U-förmig um die Packung 10 beim Einschub in eine Tasche des Folienrevolvers 17 herumgefaltet. Danach werden an der radial außenliegenden Seitenfläche 13 Faltlappen der Folie im Bereich einer Überdeckung durch Siegeln miteinander verbunden. Des Weiteren werden erste Faltungen der Folie im Bereich von Stirnfläche 15 und Bodenfläche 16 vollzogen.

Unmittelbar im Anschluss an den Folienrevolver 17 gelangt die Packung 10 in eine geradlinige Packungsbahn. In deren Bereich durchlaufen die Packungen 10 als erstes eine Faltstation 18, in der seitwärts gerichtete Faltlappen der Folienumhüllung unter Bildung von üblichen Stirn- und Bodenfaltungen gefaltet werden.

Hieran schließt eine Siegelstation 19 an. In deren Bereich werden die Faltlappen bzw. Faltungen im Bereich der seitwärts gerichteten Stirnfläche 15 und Bodenfläche 16 durch thermisches Siegeln miteinander verbunden. Zu diesem Zweck sind zu beiden Seiten der Packungsbahn Siegelorgane angeordnet, nämlich langgestreckte Siegelbacken 20, 21. Diese erhalten Anlage an den zugekehrten Packungsflächen 15, 16 während momentanen Stillstands der Packungen bei taktweiser Förderung. Die Siegelbacken 20, 21 sind deshalb in Querrichtung hin- und-herbewegbar.

Die hinsichtlich der Außenumhüllung aus Folie komplettierten Packungen 10 gelangen nun in eine Schrumpfstation 22. In deren Bereich wird Wärme auf die Packungen 10 übertragen, um eine Schrumpfwirkung bei der Außenumhüllung zu erzeugen.

Die fertigen Packungen 10 gelangen in den Bereich einer Gruppierstation 23. Anschließend werden die Packungen 10 in formierten Gruppen einem Gebindepacker zugeführt, der aus Packungsgruppen übliche Gebindepackungen herstellt.

Die Schrumpfstation 22 ist so ausgebildet, dass durch Heizorgane, insbesondere durch Heizplatten, Wärme auf die großflächigen Packungsseiten übertragen wird, nämlich auf Vorderseite 11 und Rückseite 12. Die Heizplatten liegen während eines Behandlungstaktes, also während des Stillstands der Packungen 10 an diesen vorzugsweise vollflächig an. Die Packungen 10 werden zu diesem Zweck so gefördert, dass die mit Wärme zu beaufschlagende Packungsfläche während der Behandlung frei liegt. Zu diesem Zweck werden die Packungen 10 mindestens im Bereich der Schrumpfstation 22, bei den vorliegenden Ausführungsbeispielen bereits im Bereich der Siegelstation 19 und davor im Bereich des Folienrevolvers 12 in zwei nebeneinander laufenden Packungsreihen 26, 27 transportiert werden, und zwar einzelne Packungen mit Abstand aufeinander folgend. In der Schrumpfstation 22 werden durch entsprechende Ausbildung und Arbeitsweise von Packungsförderern die zu beaufschlagenden Packungsflächen 11, 12 für die Anlage der jeweiligen Heizplatten frei gehalten. Im Bereich der Gruppierstation 23 werden die einander zugeordneten Packungen 10 der Packungsreihen 26, 27 durch Querbewegung zusammengeführt zur Bildung einer Packungseinheit 28 aus jeweils zwei übereinander liegenden Packungen 10.

Bei den vorliegenden Ausführungsbeispielen werden die Packungen 10- vom Packer kommend- in zwei Packungsreihen 26, 27 dem Folienrevolver 17 zugeführt. Dieser ist so ausgebildet, dass zwei übereinstimmende Teilrevolver 29, 30 für je eine Packungsreihe 26, 27 zu einer Einheit zusammengefasst und demnach synchron, gleichlaufend bewegt werden. Die Packungsreihen 26, 27 werden im Anschluss an den Folienrevolver 17 durch die Faltstation 18 und anschließend durch die Siegelstation 19 hindurchgeführt. In der Faltstation 18 sind jeder Packungsreihe 26, 27 Faltorgane zugeordnet, ebenso sind zu beiden Seiten der Packungsreihen 26, 27 jeweils Siegelbacken 20, 21 angeordnet.

Die Schrumpfstation 22 ist bei dem Ausführungsbeispiel gemäß Fig. 1, Fig. 2... so ausgebildet, dass die nach oben bzw. nach unten gerichtete Vorderseite 11 und Rückseite 12 der Packungen 10 in aufeinanderfolgenden Teilstationen durch Heizplatten beaufschlagt werden. Jeder Packungsreihe 26, 27 sind Heizplatten zugeordnet. In der ersten Teilstation sind Heizplatten 24, 25 unterhalb der Bewegungsbahn der Packungsreihen 26, 27 angeordnet, so dass die Heizplatten an den nach unten weisenden Rückseiten 12 der Packungen 10 anliegen. Die Heizplatten 24, 25 sind so bemessen, dass während eines Behandlungstaktes mehrere, nämlich drei aufeinanderfolgende Packungen 10 einer Packungsreihe 26, 27 gleichzeitig durch Anlage der Heizplatten 24, 25 beaufschlagt werden. Die Fördertakte der Packungsreihen 26, 27 entsprechen jeweils einer Packung 10, so dass die Wärme über mehrere Takte (drei) auf die Packungen 10 übertragen wird.

In der nachfolgenden Teilstation sind Heizplatten 45, 46 oberhalb der Packungsreihen 26, 27 angeordnet, so dass die nach oben gerichtete Vorderseite 11 beaufschlagt wird.

Die Packungsförderer für den Transport der einzelnen Packungen 10 unter Bildung der beiden parallelen Packungsreihen 26, 27 sind in besonderer Weise ausgebildet. Bei dem Ausführungsbeispiel gemäß Fig. 1, Fig. 2 ... werden die Packungen von einem als Endlosförderer ausgebildeten (ersten) Packungsförderer 31 dem Folienrevolver 17 entnommen und durch einen oberen Fördertrum 32 entlang eines ersten Abschnitts einer Förderstrecke transportiert. Der Packungsförderer 31 ist so ausgebildet, dass die Packungen 10 im Wesentlichen passend zwischen im Abstand voneinander angeordneten Mitnehmern 33, 34 positioniert ist. Diese erfassen jede Packung 10 an in Transportrichtung vorn und rückseitig liegenden Packungsflächen, nämlich an den Seitenflächen 13 und 14.

Jeder Packungsreihe 26, 27 ist ein derartiger Packungsförderer 31 zugeordnet. Diese verlaufen parallel zueinander und sind synchron angetrieben, so dass die Packungen 10 der Packungsreihen 26, 27 in ausgerichteter Formation transportiert werden. Nach dem Austritt aus dem Folienrevolver 17 werden die Packungen 10 durch die Faltstation 18 und anschließend durch die Siegelstation 19 hindurchgefördert. Letztere erstreckt sich bis in den Bereich der Schrumpfstation 22. Der Packungsförderer 31 endet an der Schrumpfstation 22.

Anschließend, nämlich vor allem im Bereich der an der Unterseite der Packungen 10 wirkenden Heizplatten 24, 25, wird der Transport der Packungen 10 durch jeder Packungsreihe 26, 27 zugeordnete Anschlussförderer übernommen, und zwar durch jeweils einen Oberförderer 35. Dieser ist in gleicher oder ähnlicher Weise ausgebildet wie der Packungsförderer 31, nämlich mit quer gerichteten Mitnehmern 36, 37 zum Erfassen der Packungen 10 an den Seitenflächen 13, 14. Die Packungen werden durch einen Untertrum 38 gefördert, derart, dass die nach unten gerichteten Packungsflächen, nämlich die Rückseiten 12, für die Anlage der Heizplatten 24, 25 frei liegen.

Der Oberförderer 35 ist so ausgebildet, dass bei abgesenkter Heizplatten 24, 25, also insbesondere während des Fördertaktes, die Packungen 10 an dem Förderer gehalten werden. Zu diesem Zweck ist der Oberförderer 35 als Saugförderer ausgebildet. Dem Untertrum 38 ist eine Saugeinheit zugeordnet, nämlich ein Saugkasten 40. Dieser ist an eine Unterdruckquelle angeschlossen, derart, dass mindestens während des Fördertaktes Saugluft auf die Packungen 10 übertragen werden. Der Gurt des Oberförderers 35 ist luftdurchlässig ausgebildet.

Die Packungen 10 werden durch den Oberförderer 35 lediglich im Bereich der ersten Teilstation, also im Bereich der von unten her wirkenden Heizplatten 24, 25 transportiert. Die Packungen werden sodann von dem Unterförderer 41, 42 als anschließendem Packungsförderer übernommen, der die Packungen im Bereich der an der Oberseite wirkenden Heizplatten 45, 46 transportiert. Dieser (dritte) Packungsförderer erstreckt sich bis in den Bereich der Gruppierstation 23. Der Unterförderer 41, 42 ist zweckmäßigerweise so ausgebildet wie der Packungsförderer 31 mit einem Obertrum 43, 44 zum Transport der Packungen 10 zwischen vorderen und rückseitigen Mitnehmern 33, 34.

Die an die Schrumpfstation 22 anschließende Gruppierstation 23 ist so ausgebildet, dass die in versetzten Ebenen ankommenden Packungen 10 der beiden Packungsreihen 26, 27 durch Querverschiebung in eine Position mit paarweise übereinander angeordneten Packungen gebracht wird (Fig. 4). Die der Höhe nach versetzten Ebenen werden dadurch geschaffen, dass die Zuförderer für die Packungen 10, nämlich die Unterförderer 41, 42 bzw. deren Obertrume 43, 44 aufgrund entsprechender Neigung den Höhenversatz der ankommenden Packungen 10 bewirken. Der Obertrum 43 ist beispielsweise abwärts geneigt, der Obertrum 44 ist aufwärts geneigt, kann alternativ auch horizontal verlaufen.

Sofern Heizplatten 45, 46 im Bereich der geneigten Obertrume 43 und/oder 44 angeordnet sind, ist die Form der Heizplatten an die Position der Packungen 10 angepasst, nämlich an die geneigte Förderstellung. Eine den Packungsflächen (Vorderseite 11, Rückseite 12) zugekehrte Kontaktfläche der Heizplatten 45, 46 ist schräg angeordnet entsprechend der Neigung der Packungen 10, so dass die Heizplatten 45, 46 vollflächig an den schräg gerichteten Packungen 10 anliegen können.

Die Packungen 10 werden in der Gruppierstation 23 durch Querförderer, nämlich Schieber 47, 48 von den beiden Obertrumen 43, 44 in Querrichtung abgeschoben und übereinander liegend auf einem Träger abgelegt, nämlich auf einer Plattform 49. Von dieser werden die Zweiergruppen der Packungen 10 von einem Abförderer 50 übernommen, nämlich einem Endlosförderer, der die Packungen 10 durch von unten zugeführte Mitnehmer 51 erfasst und abtransportiert. Die Packungen 10 werden entlang einer bogenförmig gestalteten Führung 52 transportiert und in aufrechter Stellung gruppenweise an einen Gurtförderer 53 übergeben, der die Packungen 10 zwischen aufrechten Trumen abfördert, insbesondere zu einem Gebindepacker.

Der Gruppierstation 23 ist in Förderrichtung eine Auswurfstation 54 vorgeordnet, also zwischen Schrumpfstation 22 und Gruppierstation 23. Im Bereich derselben werden während der Fertigung und des Transports identifizierte Fehlpackungen ausgesondert. Die Auswurfstation 54 ist mit Querförderern 55, 56 bestückt. Diese sind als Gurtförderer ausgebildet mit in passenden Abständen voneinander angeordneten Mitnehmern 57. Die Querförderer 55, 56 sind oberhalb der Unterförderer 41, 42 bewegbar angeordnet, nämlich um eine Antriebswelle 58 schwenkbar. In der Ausgangsstellung (Fig. 3, rechts) befindet sich der Querförderer 56 in Ruhestellung oberhalb der Unterförderer 41, 42. Wenn eine Fehlpackung in den Bereich der Auswurfstation 54 gelangt, wird der betreffende Querförderer 55 in die Förderstellung abgesenkt und angetrieben. Alternativ können die Querförderer 55, 56 permanent angetrieben und nach Bedarf lediglich in die aktive Stellung abgesenkt werden. Die betreffende Packung 10 wird einem Auswurfschacht 59 zugeführt.

Das Ausführungsbeispiel gemäß Fig. 7 bis Fig. 9 ist mit ähnlichem Konzept aufgebaut wie das Ausführungsbeispiel gemäß Fig. 1... Die in zwei Bahnen transportierten einzelnen Packungen 10 werden dem Folienrevolver 17 durch den Packungsförderer 31 entnommen und über die Siegelstation 19 der Schrumpfstation 22 zugeführt. Diese ist so aufgebaut, dass die jeder Packungsreihe 26, 27 zugeordneten unteren Heizplatten 24, 25 und die oberen Heizplatten 45, 46 übereinander angeordnet sind. Die Schrumpfstation 22 ist dadurch kürzer gebaut. Um die Wärme vorzugsweise gleichzeitig an Oberseite und Unterseite der Packungen 10 zuzuführen, bedarf es eines besonderen Zwischenförderers 60, 61 für den Transport der Packungen 10 im Bereich der Wärmeorgane, derart, dass die Packungen 10 an Oberseite und Unterseite frei liegen. Die jeder Packungsreihe 25, 26 zugeordneten Zwischenförderer 60, 61 bestehen aus zwei Fördergurten 62, 63, jeweils zu beiden Seiten der Bewegungsbahn der Packungen 10. Die Fördergurte 62, 63 sind mit geringer Baubreite ausgebildet, also mit im Durchmesser kleinen Umlenkrollen. Die Fördergurte 62, 63 weisen quer gerichtete Mitnehmer 64, 65 auf, die die Packungen 10 an den vorderen und rückseitigen Seitenflächen 13, 14 erfassen. Die Abstände der einer Packung 10 zugeordneten Mitnehmer 64, 65 entsprechen den Abmessungen der Packung 10, so dass diese spielfrei transportiert werden. Durch die Ausbildung und Anordnung der Zwischenförderer 60, 61 sind die Vorderseite 11 und die Rückseite 12 der Packungen im Bereich der Heizplatten 24, 25 bzw. 45, 46 frei.

Um einen geringen Abstand zwischen den beiden Transportbahnen für die Packungen 10 zu gewährleisten, sind die Zwischenförderer 60, 61 bzw. deren Fördergurte 62, 63 der beiden Packungsreihen 26, 27 in Förderrichtung versetzt zueinander angeordnet (Fig. 9), derart, dass die paarweise nebeneinander liegenden Mitnehmer 64, 65 von Rücklauftrumen der einander benachbarten Fördergurte 62, 63 wechselseitig in die Zwischenräume des jeweils benachbarten Förderers ragen.

Im Anschluss an die Schrumpfstation 22 bzw. an die Zwischenförderer 60, 61 werden die Packungen 10 durch einen weiteren Packungsförderer bis zur Gruppierstation 23 transportiert, nämlich durch den mit kürzerem Obertrum 43, 44 ausgebildeten Unterförderer 41, 42. Dieser ist analog zu dem Ausführungsbeispiel gemäß Fig. 1, Fig. 2 .. ausgebildet.

Eine Vorrichtung mit geringerem technischen Aufwand ist in Fig. 10 gezeigt. Die Schrumpfstation 22 besteht lediglich aus oberen Heizplatten 45, 46 für die Oberseite, also Vorderseite 11, der in zwei Packungsreihen 26, 27 transportierten Packungen 10. Bei entsprechendem Material der Außenumhüllung für die Packungen ist die Wärmezufuhr lediglich zur Oberseite der Packungen 10 ausreichend, um einen Schrumpfeffekt zu erzielen.

Den beiden Packungsreihen 26, 27 ist jeweils ein Packungsförderer 66 zugeordnet, der die Packungen 10 von dem Folienrevolver 17 über die Faltstation 18, die Siegelstation 19, die Schrumpfstation 22 bis zur Gruppierstation 23 fördert.

Bei dem Ausführungsbeispiel gemäß Fig. 10 ist ein Obertrum 67 des Packungsförderers 66 in Abschnitte unterteilt. Ein der Gruppierstation 23 zugekehrter Endabschnitt 68 ist über eine Umlenkwalze 69 geführt und (abwärts) geneigt. Die Heizplatten 45, 46 befinden sich im Bereich dieses Endabschnitts 68 und sind in der beschriebenen Weise ausgebildet, soweit sie einem geneigt verlaufenden Endabschnitt 68 zugeordnet sind. Die Heizplatten 45, 46 haben einen trapezförmigen Querschnitt.

Eine weitere Besonderheit ist die Übergabe der Packungen 10 einer Packungsreihe 26, 27 von einem Packungsförderer an einen anschließenden Packungsförderer. In Fig. 5 und Fig. 6 ist diese Besonderheit anhand des Beispiels der Fig. 1 dargestellt. Die beiden Packungsförderer, nämlich der zuführende Packungsförderer 31 und der abtransportierende Oberförderer 35 sind mit wechselseitiger Überdeckung angeordnet aufgrund entsprechender Positionierung von Umlenkwalzen 70, 71. Beide Förderer sind mit die Packungen 10 beidseitig erfassenden Mitnehmern 33, 34 einerseits und 36, 37 andererseits versehen. Die einander zugeordneten Mitnehmer 33..37 sind hinsichtlich ihrer Form unterschiedlich ausgebildet. Bei dem ankommenden Förderer, also dem Packungsförderer 31, sind an der Vorderseite der Packungen 10 stegförmige Mitnehmer 33 wirksam, die am äußeren, freien Rand eine im Querschnitt abgerundete, wulstartige Verdickung 72 aufweisen. Diese liegt an der Vorderseite der Packung 10 an. Der gegenüberliegende Mitnehmer 34 ist ein quer abstehender Steg mit einer Abschrägung 73 auf der der Packung 10 zugekehrten Seite. Die Mitnehmer 36, 37 sind entsprechend ausgebildet.

Die ankommenden Packungen 10 werden durch den Packungsförderer 31 bis in den Bereich des Oberförderers 35 mitgenommen (Fig. 5). Durch die anschließende Umlenkung des Förderorgans gelangt der vordere Mitnehmer 36 in eine Schrägstellung. Der rückseitige Mitnehmer 34 kommt von der Packung 10 frei, weil aufgrund der Umlenkung des übernehmenden Oberförderers 35 der Mitnehmer 33 (mit Verdickung 72) an der rückseitigen Packungsfläche anliegt und den Weitertransport der Packung übernimmt, und zwar zunächst bis zur Anlage an dem an der Vorderseite anliegenden Mitnehmer 37 des Oberförderers 35. Damit ist die Packung 10 spielfrei zwischen den Mitnehmern 36 und 37 des Oberförderers 35 eingeführt. Der rückseitige Mitnehmer 34 des zuführenden Packungsförderers 31 kann bei fortgesetzter Bewegung berührungsfrei an der abtransportierten Packung 10, nämlich an einer unteren, rückseitigen Packungskante aufgrund der Abschrägung 73 vorbeibewegt werden (Fig. 6).

### Bezugszeichenliste

- 10: Packung
- 11: Vorderseite
- 12: Rückseite
- 13: Seitenfläche
- 14: Seitenfläche
- 15: Stirnfläche
- 16: Bodenfläche
- 17: Folienrevolver
- 18: Faltstation
- 19: Siegelstation
- 20: Siegelbacke
- 21: Siegelbacke
- 22: Schrumpfstation
- 23: Gruppierstation
- 24: Heizplatte
- 25: Heizplatte
- 26: Packungsreihe
- 27: Packungsreihe
- 28: Packungseinheit
- 29: Teilrevolver
- 30: Teilrevolver
- 31: Packungsförderer
- 32: Fördertrum
- 33: Mitnehmer
- 34: Mitnehmer
- 35: Oberförderer
- 36: Mitnehmer
- 37: Mitnehmer
- 38: Untertrum
- 39:
- 40: Saugkasten
- 41: Unterförderer
- 42: Unterförderer
- 43: Obertrum
- 44: Obertrum
- 45: Heizplatte
- 46: Heizplatte
- 47: Schieber
- 48: Schieber
- 49: Plattform
- 50: Abförderer
- 51: Mitnehmer
- 52: Führung
- 53: Gurtförderer
- 54: Auswurfstation
- 55: Querförderer
- 56: Querförderer
- 57: Mitnehmer
- 58: Antriebswelle
- 59: Abwurfschacht
- 60: Zwischenförderer
- 61: Zwischenförderer
- 62: Fördergurt
- 63: Fördergurt
- 64: Mitnehmer
- 65: Mitnehmer
- 66: Packungsförderer
- 67: Obertrum
- 68: Endabschnitt
- 69: Umlenkwalze
- 70: Umlenkwalze
- 71: Umlenkwalze
- 72: Verdickung
- 73: Abschrägung

## Patentansprüche

1. Verfahren zum Herstellen von Packungen (10) insbesondere Hartpackungen, mit einer Außenumhüllung aus schrumpffähiger Folie, insbesondere von Zigarettenpackungen des Typs Klappschachtel, wobei die mit der Außenumhüllung versehenen Packungen (10) durch eine Schrumpfstation (22) mit Wärmeorganen, insbesondere mit Heizplatten (24, 25; 45, 46), zur Übertragung von Schrumpfwärme auf großflächige, nach oben und/oder unten gerichtete Flächen der Packungen (10) hindurchtransportiert werden, **gekennzeichnet durch** folgende Merkmale:
a) die Packungen (10) werden in zwei nebeneinander liegenden, insbesondere parallelen Reihen aus einzelnen Packungen (10), nämlich Packungsreihen (26, 27) **durch** die Schrumpfstation (22) hindurchtransportiert,
b) die Packungen (10) werden mindestens im Bereich der Schrumpfstation (22) **durch** jeder Packungsreihe (26, 27) zugeordnete Packungsförderer (35; 41, 42; 60, 61) taktweise und mit Abstand voneinander transportiert,
c) die Packungen (10) werden während des Transports ausschließlich **durch** Mitnehmer (36, 37; 64, 65) erfasst, die außerhalb der **durch** die Wärmeorgane beaufschlagten, nämlich nach unten oder nach oben gerichteten Packungsflächen wirksam sind,
d) im Anschluss an die Schrumpfstation (22) werden die benachbarten, einander zugeordneten Packungen (10) der beiden Packungsreihen (26, 27) **durch** Querverschiebung unter Bildung von Gruppen aus jeweils zwei übereinanderliegenden Packungen (10) zusammengeführt.

2. Verfahren nach Anspruch 1, **dadurch gekennzeichnet, dass** die Packungsreihen (10) im Bereich der Schrumpfstation (22) und/oder im Anschluss an die Schrumpfstation (22) auf abwärts oder aufwärts geneigten Packungsbahnen transportiert werden, derart, dass die einander zugeordneten Packungen (10) der beiden Packungsreihen (26, 27) in der Höhe nach versetzten Ebenen ausschließlich durch Querverschiebung zu der Packungsgruppe vereinigt werden können.

3. Vorrichtung zum Herstellen von Packungen (10), insbesondere Hartpackungen, mit einer Außenumhüllung aus schrumpffähiger Folie, insbesondere von Zigarettenpackungen des Typs Klappschachtel, die im Anschluss an eine Verpackungsmaschine, insbesondere im Anschluss an einen Folienpacker, zunächst durch eine Siegelstation (19) zum Siegeln von Faltlappen der Außenumhüllung und sodann durch eine Schrumpfstation (22) mit oberen und/oder unteren Heizplatten (24, 25; 45, 46) hindurchförderbar sind, die während momentanen Stillstands der Packungen (10) an Oberseite und/oder Unterseite der Packungen (10) anliegen zur Übertragung von die Schrumpfung der Außenumhüllung bewirkender Wärme, **gekennzeichnet durch** folgende Merkmale:
a) die Packungen (10) sind mindestens im Bereich der Schrumpfstation (22) in zwei nebeneinander liegenden Packungsreihen (26, 27) aus jeweils einzelnen Packungen (10) transportierbar,
b) jeder Packungsreihe (26, 27) sind gesonderte Packungsförderer (35; 41, 42; 60, 61) zum taktweisen Transport der Packungen (10) mit Abstand voneinander zugeordnet, wobei die Packungen (10) während des Transports ausschließlich durch Mitnehmer (36, 37; 64, 65) der Packungsförderer (35; 41, 42; 60, 61) erfasst sind, die außerhalb der **durch** die Heizplatten (24, 25; 45, 46) beaufschlagten, nämlich nach unten oder nach oben gerichteten Packungsflächen, wirksam sind,
c) in der Schrumpfstation sind jeder Packungsreihe (26, 27) gesonderte Heizplatten (24, 25; 45, 46) zugeordnet,
d) mindestens eine Packung (10) von einander zugeordneten, benachbarten Packungen (10) der beiden Packungsreihen (26, 27) ist im Anschluss an die Schrumpfstation (22) im Bereich einer Gruppierstation (23) **durch** Querbewegung verschiebbar unter Bildung einer Packungsgruppe aus insbesondere zwei übereinander liegenden Packungen (10).

4. Vorrichtung nach Anspruch 3, **dadurch gekennzeichnet, dass** die Schrumpfstation (22) aus mindestens zwei aufeinander folgenden Teilstationen besteht, insbesondere mit im Bereich einer ersten Teilstation unterhalb der Bewegungsbahn der beiden Packungsreihen (26, 27) angeordneten Heizplatten (24, 25) und nachfolgend mit im Bereich einer zweiten Teilstation oberhalb der Packungen (10) angeordneten Heizplatten (45, 46).

5. Vorrichtung nach Anspruch 3 oder 4, **gekennzeichnet durch** folgende Merkmale:
a) die Packungen (10) beider Packungsreihen (26, 27) sind **durch** einen ersten Packungsförderer (31) für jede Packungsreihe (26, 27) **durch** die Siegelstation (19) hindurchtransportierbar bis zur Schrumpfstation (22),
b) im Bereich der Schrumpfstation (22), insbesondere im Bereich einer ersten Teilstation mit unterhalb der Packungsreihen (26, 27) angeordneten Heizplatten (24, 25), sind die Packungsreihen (26, 27) **durch** einen zweiten, gesonderten Packungsförderer, nämlich einen Oberförderer (36) transportierbar, der die Packungen (10) nicht im Bereich der Unterseiten erfasst,
c) im Anschluss an den Oberförderer (35) sind die Packungen (10) der beiden Packungsreihen (26, 27) **durch** weitere Packungsförderer, nämlich Unterförderer (41, 42) im Bereich der zweiten Teilstation förderbar, wobei die Unterförderer (41, 42) die Packungen (10) nicht im Bereich der Oberseite erfassen.

6. Vorrichtung nach Anspruch 3 oder einem der weiteren Ansprüche, **dadurch gekennzeichnet, dass** die Packungen (10) im Wirkungsbereich von Heizplatten (24, 25) an der Unterseite der Packungen (10) durch insbesondere durch die Oberförderer (35), transportierbar sind, die die Packungen (10) bei abgesenkten Heizplatten (24, 25) bzw. während des Transports durch Saugluft und/oder durch mechanische Klemmorgane am Oberförderer (35) fixieren.

7. Vorrichtung nach Anspruch 6 oder einem der weiteren Ansprüche, **dadurch gekennzeichnet, dass** er Oberförderer (35) als Saugförderer ausgebildet ist mit einem Saugorgan, insbesondere einem Saugkasten (40), im Bereich eines Untertrums (38), an dem die Packungen (10) mindestens während des Transports gehalten sind.

8. Vorrichtung nach Anspruch 3, **dadurch gekennzeichnet, dass** die Packungsförderer (35; 41, 42; 60, 61) als Endlosförderer ausgebildet sind mit vorderen und rückseitigen Mitnehmern (33, 34) zum Erfassen jeweils einer Packung (10) an einer Vorderseite und an einer Rückseite.

9. Vorrichtung nach Anspruch 4 oder einem der weiteren Ansprüche, **dadurch gekennzeichnet, dass** die Schrumpfstation (22) aus im Wesentlichen zueinander ausgerichteten unteren Heizplatten (24, 25) und oberen Heizplatten (45, 46) gebildet ist, die vorzugsweise gleichzeitig zur Übertragung von Wärme gegen die Unterseite bzw. gegen die Oberseite der Packungen (10) bewegbar sind, wobei die Packungen (10) mindestens im Bereich der Heizplatten (24, 25; 45, 46) durch Förderer (60, 61), insbesondere Zwischenförderer, transportierbar sind, die die Packungen (10) nicht im Bereich von Oberseite und Unterseite erfassen, insbesondere durch seitlich neben den Packungsreihen (26, 27) angeordneten Fördergurten (62, 63), die die Packungen (10) vorzugsweise nur im Bereich einer rückwärtigen Packungsseite erfassen.

10. Vorrichtung nach Anspruch 9 oder einem der weiteren Ansprüche, **dadurch gekennzeichnet, dass** die in horizontaler Ebene umlaufenden Fördergurte (62, 63) mit seitwärts gerichteten Mitnehmern (64, 65) zu beiden Seiten jeder Packungsreihe (26, 27) angeordnet sind, vorzugsweise mit Versatz in Förderrichtung, derart, dass die Mitnehmer (64, 65) von einander zugekehrten Rücklauftrumen der zwischen den beiden Packungsreihen (26, 27) angeordneten Fördergurte (62, 63) wechselseitig in Zwischenräume eintreten.

11. Vorrichtung nach Anspruch 3 oder einem der weiteren Ansprüche, **dadurch gekennzeichnet, dass** die Schrumpfstation (22) lediglich an einer Seite der Packungen (10) der beiden Packungsreihen (26, 27) wirkende Heizplatten (45, 46) aufweist, vorzugsweise an der Oberseite der Packungen (10), wobei die Packungen (10) durch einen einzigen Packungsförderer (66) durch die Siegelstation (19) und durch die Schrumpfstation (22) hindurchtransportierbar sind, vorzugsweise mit einem unterhalb der Packungsreihen (26, 27) laufenden Obertrum (67) zum Transport der Packungen (10).

12. Vorrichtung nach Anspruch 4 oder einem der weiteren Ansprüche, **dadurch gekennzeichnet, dass** die Packungen (10) der Packungsreihen (26, 27) im Anschluss an die Schrumpfstation (22) der Gruppierstation (23) zur Bildung von Packungsgruppen zuführbar sind, wobei der Gruppierstation (23) zugekehrte Packungsförderer, insbesondere Unterförderer (41, 42) oder Packungsförderer (66), einen Obertrum (43, 44) bzw. einen Endabschnitt (68) eines Obertrums (67) aufweisen, der von Packungsreihe (26) zu Packungsreihe (27) in versetzten, insbesondere geneigten Ebenen geführt ist, derart, dass die im Bereich der Gruppierstation (23) ankommenden Packungen (10) der beiden Packungsreihen (26, 27) ausschließlich durch Querbewegung in eine Stellung mit zwei übereinander liegenden Packungen (10) bewegbar sind.

13. Vorrichtung nach Anspruch 3 oder einem der weiteren Ansprüche, **dadurch gekennzeichnet, dass** zur Übergabe von Packungen (10) von einem Packungsförderer an einen auf einer gegenüberliegenden Seite der Packungsreihe (26, 27) angeordneten anschließenden Packungsförderer, insbesondere bei der Übergabe der Packungen (10) vom Packungsförderer (31) an den Oberförderer (35), Umlenkorgane, nämlich Umlenkwalzen (70, 71) der beiden Packungsförderer mit überlappung versetzt zueinander angeordnet sind, wobei Mitnehmer (33, 34) des Packungsförderers (31) und Mitnehmer (36, 37) des Oberförderers (35) unterschiedlich ausgebildet sind, nämlich einerseits als Steg mit einer randseitigen, wulstartigen Verdickung (72) und andererseits als Steg mit einer randseitigen Abschrägung (43), derart, dass ankommende Packungen (10) von einem Mitnehmer (36) des übernehmenden Förderers, also des Oberförderers (35), an der Rückseite erfasst und gegen einen frontseitigen Mitnehmer (37) bewegbar sind, wobei die Mitnehmer (33, 34) des zuführenden Förderers, also des Packungsförderers (31), infolge der Umlenkung von den vorderen und rückseitigen Flächen der Packungen (10) lösbar sind.

14. Vorrichtung nach Anspruch 3 oder einem der weiteren Ansprüche, **dadurch gekennzeichnet, dass** im Anschluss an die Schrumpfstation (22), insbesondere in Transportrichtung vor der Gruppierstation (23), eine Auswurfstation (54) für insbesondere fehlerhafte Packungen (10) gebildet ist, wobei im Bereich der Auswurfstation (54) jeder Packungsreihe (26, 27) ein Querförderer (55, 56) zugeordnet ist, der zum Auswerfen von fehlerhaften Packungen (10) in eine Arbeitsstellung bewegbar, insbesondere durch Schwenken absenkbar ist, derart, dass die auszuwerfende Packung (10) an einer seitwärts gerichteten Packungsfläche durch Mitnehmer des Querförderers (55, 56) erfassbar und in Querrichtung abförderbar ist.

## Claims

1. A method for producing packs (10), in particular hard packs, with an outer wrapping of shrinkable film, in particular cigarette packs of the hinge-lid-box type, it being possible to transport the packs (10) provided with the outer wrapping through a shrinkage station (22) having heating elements, in particular heating plates (24, 25; 45, 46) for the purpose of transmitting shrinkage heat to large-surface areas of the packs (10) that face upwards and/or downwards, **characterized by** the following features:
a) the packs (10) are transported through the shrinkage station (22) in two rows of individual packs (10) lying next to each other, in particular in parallel, namely pack rows (26, 27),
b) the packs (10) are transported at least in the region of the shrinkage station (22) cyclically and at a distance from one another by pack conveyors (35; 41, 42; 60, 61) assigned to each pack row (26, 27),
c) during transport, the packs (10) are gripped exclusively by carry-along means (36, 37; 64, 65) which act outside of the downwardly and upwardly directed pack surfaces that are acted upon by the heating elements,
d) downstream of the shrinkage station (22) the adjacent, mutually assigned packs (10) of the two pack rows (26, 27) are brought together by transverse displacement with groups of in each case two packs (10) lying one above the other being formed.

2. The method as claimed in claim 1, **characterized in that** the pack rows (10) are transported in the region of the shrinkage station (22) and/or downstream of the shrinkage station (22) on downwardly or upwardly inclined pack paths in such a manner that the mutually assigned packs (10) of the two pack rows (26, 27) can be combined into planes offset by height exclusively by means of transverse displacement with respect to the pack group.

3. An apparatus for producing packs (10), in particular hard packs, with an outer wrapping of shrinkable film, in particular cigarette packs of the hinge-lid-box type, which packs, downstream of a packaging machine, in particular downstream of a film packer, can be first of all be conveyed through a sealing station (19) for sealing folding tabs of the outer wrapping and then through a shrinkage station (22) with upper and/or lower heating plates (24, 25; 45, 46) that abut the top and/or lower side of the packs (10) during a temporary standstill of the packs (10) in order to transmit heat which brings about the shrinkage of the outer wrapping, **characterized by** the following features:
a) the packs (10) can be transported, at least in the region of the shrinkage station (22), in two adjacent pack rows (26, 27) of in each case individual packs (10),
b) each pack row (26, 27) is assigned separate and spaced-apart pack conveyors (35; 41, 42; 60, 61) for the cyclical transport of the packs (10), it being the case that during transport the packs (10) are gripped exclusively by carry-along means (36, 37; 64, 65) of the pack conveyors (35, 41, 42; 60, 61) which act outside of the namely downwardly and upwardly directed pack surfaces that are acted upon by the heating plates (24, 25; 45, 46),
c) in the shrinkage station each pack row (26, 27) is assigned separate heating plates (24, 25; 45, 46),
d) downstream of the shrinkage station (22) at least one pack (10) of mutually assigned, adjacent packs (10) of the two pack rows (26, 27) can be displaced by transverse movement in the region of a grouping station (23) to form a pack group of in particular two packs (10) lying one above the other.

4. The apparatus as claimed in claim 3, **characterized in that** the shrinkage station (22) comprises at least two successive substations, in particular with heating plates (24, 25) arranged below the path of movement of the two pack rows (26, 27) in the region of a first substation, followed by heating plates (45, 46) arranged in the region of a second substation above the packs (10).

5. The apparatus as claimed in claim 3 or 4, **characterized by** the following features:
a) the packs (10) of the two pack rows (26, 27) can be transported through a sealing station (19) as far as the shrinkage station (22) by a first pack conveyor (31) for each pack row (26, 27),
b) in the region of the shrinkage station (22), in particular in the region of a first substation with heating plates (24, 25) arranged below the pack rows (26, 27), the pack rows (26, 27) can be transported by a second, separate pack conveyor, namely an upper conveyor (36), which does not grip the packs (10) in the region of the lower sides,
c) downstream of the upper conveyor (35) the packs (10) of the two pack rows (26, 27) can be conveyed in the region of the second substation by further pack conveyors, namely lower conveyors (41, 42), the lower conveyors (41, 42) not gripping the packs (10) in region of the upper sides.

6. The apparatus as claimed in claim 3 or one of the further claims, **characterized in that**, in the region of action of heating plates (24, 25) on the lower side of the packs (10), the packs (10) can be transported by in particular by the upper conveyors (35) which fix the packs (10) on the upper conveyor (35) when the heating plates (24, 25) are lowered or during transport by suction air and/or by mechanical clamping elements.

7. The apparatus as claimed in claim 6 or one of the further claims, **characterized in that** the upper conveyor (35) is designed as a suction conveyor with a suction element, in particular a suction box (40), in the region of a lower strand (38), on which the packs (10) are held at least during transport.

8. The apparatus as claimed in claim 3, **characterized in that** the pack conveyor (35; 41, 42; 60, 61) is designed as an endless conveyor with front and rear carry-along means (33, 34) for gripping in each case a pack (10) on a front side and on a rear side.

9. The apparatus as claimed in claim 4 or one of the further claims, **characterized in that** the shrinkage station (22) is formed by lower heating plates (24, 25) and upper heating plates (45, 46) which are substantially aligned with respect to one another and are preferably movable simultaneously in order to transmit heat toward the lower side or toward the upper side of the packs (10), the packs (10) being transportable, at least in the region of the heating plates (24, 25; 45, 46), by conveyors (60, 61), in particular intermediate conveyors, which do not grip the packs (10) in the region of the upper side and lower side, in particular by conveyor belts (62, 63) which are arranged laterally next to the pack rows (26, 27) and preferably grip the packs (10) only in the region of a rear pack side.

10. The apparatus as claimed in claim 9 or one of the further claims, **characterized in that** the conveyor belts (62, 63) which revolve in a horizontal plane are arranged with laterally directed carry-along means (64, 65) on both sides of each pack row (26, 27), preferably with an offset in the conveying direction, in such a manner that the carry-along means (64, 65) of mutually facing return strands of the conveyor belts (62, 63) arranged between the two pack rows (26, 27) enter intermediate spaces in an alternating manner.

11. The apparatus as claimed in claim 3 or one of the further claims, **characterized in that** the shrinkage station (22) has heating plates (45, 46) acting only on one side of the packs (10) of the two pack rows (26, 27), preferably on the upper side of the packs (10), the packs (10) being transportable through the sealing station (19) and through the shrinkage station (22) by a single pack conveyor (66), preferably with an upper strand (67), which runs below the pack rows (26, 27), for transporting the packs (10).

12. The apparatus as claimed in claim 4 or one of the further claims, **characterized in that** downstream of the shrinkage station (22) the packs (10) of the pack rows (26, 27) can be supplied to the grouping station (23) for forming pack groups, the pack conveyors facing the grouping station (23), in particular lower conveyors (41, 42) or pack conveyors (66), having an upper strand (43, 44) or an end section (68) of an upper strand (67), which is guided from pack row (26) to pack row (27) in offset, in particular inclined planes, in such a manner that the packs (10) of the two pack rows (26, 27), as they arrive in the region of the grouping station (23), are movable exclusively by a transverse movement into a position with two packs (10) lying one above the other.

13. The apparatus as claimed in claim 3 or one of the further claims, **characterized in that**, in order to transfer packs (10) from one pack conveyor to an adjoining pack conveyor arranged on an opposite side of the pack row (26, 27), in particular during the transfer of packs (10) from the pack conveyor (31) to the upper conveyor (35), deflecting elements, namely deflecting rollers (70, 71) of the two pack conveyors, are arranged offset with an overlap with respect to each other, with carry-along means (33, 34) of the pack conveyor (31) and carry-along means (36, 37) of the upper conveyor (35) differing in design, namely, firstly, as a web with a bead-like thickening (72) at the edge and, secondly, as a web with a beveling (43) at the edge, in such a manner that arriving packs (10) are grasped on the rear side by a carry-along means (36) of the transferring conveyor, i.e. of the upper conveyor (35), and are movable toward a carry-along means (37) at the front, with the carry-along means (33, 34) of the supplying conveyor, i.e. of the pack conveyor (31), being releasable from the front and rear surfaces of the packs (10) as a consequence of the deflection.

14. The apparatus as claimed in claim 3 or one of the further claims, **characterized in that** an ejection station (54) for in particular faulty packs (10) is formed downstream of the shrinkage station (22), in particular upstream of the grouping station (23) in the transporting direction, with a transverse conveyor (55, 56) being assigned to each pack row (26, 27) in the region of the ejection station (54), said transverse conveyor, in order to eject faulty packs (10), being movable into an operating position, in particular being lowerable by pivoting, in such a manner that the pack (10) which is to be ejected can be gripped on a laterally directed pack surface by means of carry-along means of the transverse conveyor (55, 56) and can be conveyed away in the transverse direction.

## Revendications

1. Procédé de fabrication de paquets (10), en particulier de paquets durs avec une enveloppe extérieure en film thermorétractable, en particulier de paquets de cigarettes du type boîte pliante, dans lequel les paquets (10) munis de l'enveloppe extérieure sont transportés à travers un poste de thermorétraction (22) avec des organes chauffants, en particulier des plaques chauffantes (24, 25 ; 45, 46) pour le transfert de chaleur de thermorétraction à des grandes surfaces orientées vers le haut et/ou vers le bas des paquets (10), **caractérisé par** les caractéristiques suivantes :
a) les paquets (10) sont transportés dans deux rangées juxtaposées, notamment parallèles, de paquets individuels (10), à savoir des rangées de paquets (26, 27), à travers le poste de thermorétraction (22) ;
b) les paquets (10) sont transportés au moins dans la région du poste de thermorétraction (22) à travers des transporteurs de paquets (35 ; 41, 42 ; 60, 61) associés à chaque rangée de paquets (26, 27), de manière cadencée et à distance les uns des autres,
c) les paquets (10), pendant le transport, sont saisis exclusivement par des dispositifs d'entraînement (36, 37 ; 64, 65) qui agissent à l'extérieur des surfaces des paquets sollicitées par les organes chauffants, c'est-à-dire les surfaces orientées vers le bas ou vers le haut,
d) à la suite du poste de thermorétraction (22) les paquets (10) juxtaposés, associés les uns aux autres, des deux rangées de paquets (26, 27), sont réunis par déplacement transversal en formant des groupes de deux paquets (10) respectivement superposés.

2. Procédé selon la revendication 1, **caractérisé en ce que** les rangées de paquets (10) dans la région du poste de thermorétraction (22) et/ou à la suite du poste de thermorétraction (22), sont transportées sur des voies de paquets inclinées vers le bas ou vers le haut, de telle sorte que les paquets (10) mutuellement associés des deux rangées de paquets (26, 27) puissent être réunis dans des plans décalés en hauteur exclusivement par un déplacement transversal pour former le groupe de paquets.

3. Dispositif de fabrication de paquets (10), en particulier de paquets durs avec une enveloppe extérieure en film thermorétractable, en particulier de paquets de cigarettes du type boîte pliante, qui à la suite d'une machine d'emballage, notamment à la suite d'un emballeur à film, peuvent d'abord être transportés à travers un poste de scellement (19) pour sceller des volets pliants de l'enveloppe extérieure puis à travers un poste de thermorétraction (22) avec des plaques chauffantes supérieures et/ou inférieures (24, 25 ; 45, 46), qui, pendant un arrêt temporaire des paquets (10) s'appliquent contre le côté supérieur et/ou le côté inférieur des paquets (10) pour transmettre la chaleur provoquant la thermorétraction de l'enveloppe extérieure, **caractérisé par** les caractéristiques suivantes :
a) les paquets (10), au moins dans la région du poste de thermorétraction (22), peuvent être transportés dans deux rangées de paquets (26, 27) juxtaposées, constituées de paquets individuels (10),
b) à chaque rangée de paquets (26, 27) sont associés des transporteurs de paquets (35 ; 41, 42 ; 60, 61) séparés pour le transport cadencé des paquets (10) à distance les uns des autres, les paquets (10), pendant le transport, étant saisis exclusivement par des dispositifs d'entraînement (36, 37; 64, 65) des transporteurs de paquets (35 ; 41, 42 ; 60, 61) qui agissent à l'extérieur des surfaces des paquets sollicitées par les plaques chauffantes (24, 25 ; 45, 46), à savoir les surfaces des paquets orientées vers le bas ou vers le haut,
c) dans le poste de thermorétraction, chaque rangée de paquets (26, 27) est associée à des plaques chauffantes séparées (24, 25 ; 45, 46),
d) au moins un paquet (10) parmi des paquets adjacents (10) associés les uns aux autres des deux rangées de paquets (26, 27) peut être déplacé à la suite du poste de thermorétraction (22) dans la région d'un poste de regroupement (23) par un déplacement transversal en formant un groupe de paquets constitué notamment de deux paquets individuels superposés (10).

4. Dispositif selon la revendication 3, **caractérisé en ce que** le poste de thermorétraction (22) se compose d'au moins deux postes partiels successifs, notamment avec des plaques chauffantes (24, 25) disposées dans la région d'un premier poste partiel en dessous de la voie de déplacement des deux rangées de paquets (26, 27) et ensuite avec des plaques chauffantes (45, 46) disposées dans la région d'un deuxième poste partiel au-dessus des paquets (10).

5. Dispositif selon la revendication 3 ou 4, **caractérisé par** les caractéristiques suivantes :
a) les paquets (10) des deux rangées de paquets (26, 27) peuvent être transportés par un premier transporteur de paquets (31) pour chaque rangée de paquets (26, 27) à travers le poste de scellement (19), jusqu'au poste de thermorétraction (22),
b) dans la région du poste de thermorétraction (22), en particulier dans la région d'un premier poste partiel avec des plaques chauffantes (24, 25) disposées sous les rangées de paquets (26, 27), les rangées de paquets (26, 27) peuvent être transportées par un deuxième transporteur de paquets séparé, à savoir un transporteur supérieur (36), qui ne saisit pas les paquets (10) dans la région des côtés inférieurs,
c) à la suite du transporteur supérieur (35), les paquets (10) des deux rangées de paquets (26, 27) peuvent être transportés par d'autres transporteurs de paquets, à savoir des transporteurs inférieurs (41, 42) dans la région du deuxième poste partiel, les transporteurs inférieurs (41, 42) ne saisissant pas les paquets (10) dans la région du côté supérieur.

6. Dispositif selon la revendication 3, ou selon l'une quelconque des autres revendications, **caractérisé en ce que** les paquets (10) peuvent être transportés dans la zone d'action de plaques chauffantes (24, 25) au niveau du côté inférieur des paquets (10) notamment par les transporteurs supérieurs (35), qui fixent les paquets (10), lorsque les plaques chauffantes (24, 25) sont abaissées, ou pendant le transport, par de l'air aspiré et/ou par des organes de serrage mécaniques, sur le transporteur supérieur (35).

7. Dispositif selon la revendication 6, ou selon l'une quelconque des autres revendications, **caractérisé en ce que** le transporteur supérieur (35) est réalisé sous forme de transporteur aspirant, avec un organe d'aspiration, notamment une caisse aspirante (40), dans la région d'un tronçon inférieur (38), sur lequel les paquets (10) sont maintenus au moins pendant le transport.

8. Dispositif selon la revendication 3, **caractérisé en ce que** les transporteurs de paquets (35 ; 41, 42 ; 60, 61) sont réalisés sous forme de transporteurs sans fin, avec des dispositifs d'entraînement avant et arrière (33, 34), pour saisir à chaque fois un paquet (10) au niveau d'un côté avant et d'un côté arrière.

9. Dispositif selon la revendication 4, ou selon l'une quelconque des autres revendications, **caractérisé en ce que** le poste de thermorétraction (22) est formé de plaques chauffantes inférieures (24, 25) et de plaques chauffantes supérieures (45, 46) orientées essentiellement les unes vers les autres, qui peuvent être déplacées de préférence simultanément en vue du transfert de chaleur vers le côté inférieur ou vers le côté supérieur des paquets (10), les paquets (10) pouvant être transportés au moins dans la région des plaques chauffantes (24, 25 ; 45, 46) par des transporteurs (60, 61), en particulier des transporteurs intermédiaires, qui ne saisissent pas les paquets (10) dans la région du côté supérieur et du côté inférieur, en particulier par des courroies transporteuses (62, 63) disposées latéralement à côté des rangées de paquets (26, 27), qui saisissent les paquets (10) de préférence seulement dans la région d'un côté arrière du paquet.

10. Dispositif selon la revendication 9, ou selon l'une quelconque des autres revendications, **caractérisé en ce que** les courroies transporteuses (62, 63) tournant dans le plan horizontal sont disposées avec des dispositifs d'entraînement orientés latéralement (64, 65) des deux côtés de chaque rangée de paquets (26, 27), de préférence avec un décalage dans la direction d'avance, de telle sorte que les dispositifs d'entraînement (64, 65) de tronçons de retour tournés l'un vers l'autre des bandes transporteuses (62, 63) disposées entre les deux rangées de paquets (26, 27) entrent en alternance dans des espaces intermédiaires.

11. Dispositif selon la revendication 3, ou selon l'une quelconque des autres revendications, **caractérisé en ce que** le poste de thermorétraction (22) présente des plaques chauffantes (45, 46) agissant seulement d'un côté des paquets (10) des deux rangées de paquets (26, 27), de préférence sur le côté supérieur des paquets (10), les paquets (10) pouvant être transportés par un transporteur de paquets unique (66) à travers le poste de scellement (19) et à travers le poste de thermorétraction (22), de préférence avec un tronçon supérieur (67) s'étendant sous les rangées de paquets (26, 27) pour le transport des paquets (10).

12. Dispositif selon la revendication 4, ou selon l'une quelconque des autres revendications, **caractérisé en ce que** les paquets (10) des rangées de paquets (26, 27) peuvent être acheminés à la suite du poste de thermorétraction (22) au poste de regroupement (23) pour former des groupes de paquets, les transporteurs de paquets tournés vers le poste de regroupement (23), en particulier les transporteurs de paquets inférieurs (41, 42) ou le transporteur de paquets (66), présentant un tronçon supérieur (43, 44) ou une portion d'extrémité (68) d'un tronçon supérieur (67), qui est guidé (e) de la rangée de paquets (26) à la rangée de paquets (27) en plans décalés, notamment inclinés, de telle sorte que les paquets (10) arrivant dans la région du poste de regroupement (23) des deux rangées de paquets (26, 27) puissent être déplacés exclusivement par un déplacement transversal dans une position avec deux paquets (10) superposés.

13. Dispositif selon la revendication 3, ou selon l'une quelconque des autres revendications, **caractérisé en ce que** pour le transfert des paquets (10) d'un transporteur de paquets à un transporteur de paquets suivant disposé sur un côté opposé de la rangée de paquets (26, 27), en particulier lors du transfert des paquets (10) du transporteur de paquets (31) au transporteur supérieur (35), des organes de déviation, à savoir des rouleaux de déviation (70, 71) des deux transporteurs de paquets sont disposés de manière décalée les uns par rapport aux autres avec un chevauchement, des dispositifs d'entraînement (33, 34) du transporteur de paquets (31) et des dispositifs d'entraînement (36, 37) du transporteur supérieur (35) étant réalisés de manière différente, à savoir d'une part en tant que nervure avec un épaississement (72) en forme de bourrelet du côté du bord, et d'autre part en tant que nervure avec un chanfrein (43) du côté du bord, de telle sorte que des paquets (10) arrivant soient saisis par un dispositif d'entraînement (36) du transporteur effectuant le transfert, c'est-à-dire du transporteur supérieur (35) au niveau du côté arrière, et puissent être déplacés vers un dispositif d'entraînement (37) du côté avant, les dispositifs d'entraînement (33, 34) du transporteur d'acheminement, c'est-à-dire du transporteur de paquets (31) pouvant être détachés à la suite de la déviation, des surfaces avant et arrière des paquets (10).

14. Dispositif selon la revendication 3, ou selon l'une quelconque des autres revendications, **caractérisé en ce qu'**à la suite du poste de thermorétraction (22), notamment dans la direction de transport avant le poste de regroupement (23), un poste d'éjection (54) est formé en particulier pour des paquets (10) défectueux, un transporteur transversal (55, 56) étant associé à chaque rangée de paquets (26, 27) dans la région du poste d'éjection (54), lequel peut être déplacé pour l'éjection de paquets (10) défectueux dans une position de travail, notamment peut être abaissé par pivotement, de telle sorte que le paquet (10) à rejeter puisse être saisi au niveau d'une surface de paquet orientée latéralement par des dispositifs d'entraînement du transporteur transversal (55, 56) et puisse être évacué dans la direction transversale.
